# EUROPÄISCHE PATENTSCHRIFT

(11) **EP 0 135 086 B1**
(45) Veröffentlichungstag und Bekanntmachung des Hinweises auf die Patenterteilung: **08.10.1986**
(21) Anmeldenummer: 84109051.7
(22) Anmeldetag: 31.07.1984
(51) Int. Cl.: F21V 11/02, F21V 17/00

(54) **Leuchtenraster**
Light screen
Paralume

(30) Priorität: 05.08.1983 DE 3328393
(43) Veröffentlichungstag der Anmeldung: 27.03.1985
(73) Patentinhaber: SIEMENS AKTIENGESELLSCHAFT, 80333 München (DE)
(72) Erfinder: Brüggemann, Jürgen, D-8225 Traunreut (DE); Haubl, Herbert, D-8221 Seeon (DE)

## Beschreibung

Die Erfindung betrifft ein Leuchtenraster nach dem ersten Teil des Anspruchs 1, wie es aus der DE-A-2758261 bekannt ist.

Bei diesem bekannten Leuchtenraster ist die Arretierkante der Querlamelle zwischen den beiden Haltelaschen und die Gegenkante am unteren Ende eines der Steckschlitze in der Längswandung angeordnet. Daher muss der Bereich der Längswandung, der zwischen den beiden Haltelaschen liegt, über die Rastkante elastisch verformt werden, was vor allem bei geringem Abstand der Haltelaschen einen erheblichen Kraftaufwand erfordert, zumal bei grösserer Stärke der Längswandung; dies erschwert die Montage und birgt die Gefahr von Beschädigungen beim Montagevorgang in sich. Der Erfindung liegt daher die Aufgabe zugrunde, die zur Fixierung der Sollposition von Querlamellen und Längswandungen erforderlichen Rast- und Gegenkanten so anzuordnen, dass die Montage mit geringerem Kraftaufwand möglich ist.

Die erfindungsgemässe Lösung dieser Aufgabe ist in Anspruch 1 gekennzeichnet. Bei der Erfindung liegt die Gegenkante in dem V-förmig nach oben umgebogenen Randschenkel der Längswandung, der - da um den Biegerand frei federnd - eine grössere Elastizität hat und daher dem Einsteckvorgang geringeren Widerstand entgegensetzt. Bei der erfindungsgemässen Steckverbindung sind ausserdem grössere Toleranzen zulässig.

Besonders vorteilhaft ist es, die Gegenkante an das untere Ende eines nach oben offenen Schlitzes in dem Randschenkel zu verlegen: In diesem Fall istzugleich die Winkellage der Querlamellen bezogen auf die Längswandung fixiert.

Ein Ausführungsbeispiel der Erfindung wird anhand der Figuren näher erläutert, die die Verbindung einer Querlamelle mit einer Seitenwandung zeigen und zwar
Fig. 1 einen Querschnitt durch die Längswandung und
Fig. 2 eine Draufsicht auf die Längswandung von aussen.

Der Verlauf der Stirnseite der Querlamelle 2 ist der Form der angrenzenden Längswandung 1 des Leuchtenrasters so angepasst, dass sie praktisch lückenlos an dieser Längswandung anliegt; in dem Ausführungsbeispiel ist die Längswandung 1 im Bereich der Querlamelle geradlinig ausgebildet. Von der Stirnseite der Querlamelle 2 stehen im Abstand voneinander zwei hakenförmige Haltelaschen 2.1,2.2 ab, die jeweils mit der Stirnseite 200 eine nach oben gerichtete Hinterschneidung 20 einschliessen.

Die Seitenwandung 1 des Leuchtenrasters hat je Querlamelle 2 zwei Steckschlitze 1.1, 1.2 mit solchen Abmessungen, dass sich die Haltelaschen 2.1, 2.2 hindurchstecken und mit den Hinterschneidungen 20 gegen die Oberkante der Steckschlitze drücken lassen.

Diese in den Figuren dargestellte Sollposition von Längswandung 1 und Querlamelle 2 ist fixiert durch die untere Haltelasche 2.2, die sich durch einen nach oben offenen Halteschlitz in dem V-förmig zurückgebogenen Randschenkel 11 der Seitenwandung 1 hindurch erstreckt; dabei federt die untere, als Gegenkante 110 bezeichnete Kante des Halteschlitzes 12 gegen die Arretierkante 21 der Haltelasche 2.2: Dadurch wird die Querlamelle 2 nach oben gedrückt und so in der dargestellten Sollposition gehalten. Das gilt auch für den Winkel zwischen der Querlamelle 2 und der Längswandung 1, da eine Drehbewegung der Querlamelle in der Horizontalebene um die Steckschlitze 1.1, 1.2 bei entsprechend enger Passung der Haltelasche 2.2 in dem Halteschlitz 12 nicht mehr möglich ist. In der Regel beträgt der Winkel a zwischen den Querlamellen und der Längswandung 90°; in diesem Fall liegen die Steckschlitze 1.1, 1.2 und der Halteschlitz 12 in derselben vertikalen Schnittebene, die mit der Längswandung 1 einen Winkel von 90° einschliesst.

Die erfindungsgemässe Fixierung der Querlamellen ist umso besser und die Montage umso einfacher, je kleiner der spitze Winkel a zwischen der Rastkante 21 und dem Randschenkel 11 ist; dieser sollte kleiner als 45° sein.

## Patentansprüche

1. Leuchtenraster mit zwei zueinander parallelen Längswandungen (1) mit V-förmig zurückgebogenem Randschenkel (11) und quer zwischen den Längswandungen angeordneten Querlamellen (2), die auf jeder Stirnseite mit zwei hakenförmigen Haltelaschen (2.1, 2.2) mit Hinterschneidungen (20) durch zugeordnete Steckschlitze (1.1,1.2) in der Längswandung (1) hindurchgreifen und in der Sollposition durch eine Arretierkante (21 ) fixiert sind, die sich gegen eine federnde Gegenkante (110) der Längswandungen (1 ) abstützt, dadurch gekennzeichnet, dass die Arretierkante (21 ) am Ende der unteren (2.2) der beiden Haltelaschen und die Gegenkante (110) im Randschenkel (11) der Längswandung (1) angeordnet sind.

2. Leuchtenraster nach Anspruch 1, dadurch gekennzeichnet, dass die Gegenkante (110) am unteren Ende eines nach oben offenen Halteschlitzes (12) im Randschenkel (11) liegt, durch den das Ende der unteren Haltelasche (2.2) greift.

## Claims

1. A light screen having two longitudinal walls (1) which are parallel to one another and have edge pieces (11) which are bent back to form a V, and transverse plates (2) which are transversely arranged between the longitudinal walls and at each end face pass through assigned plug slots (1.1, 1.2) in the longitudinal wall (1) by means of two hook-shaped retaining lugs (2.1, 2.2) with rear notches (20), and are fixed in the correct position by means of a locking edge (21) which is supported on a resilient counter-edge (110) of the longitudinal walls (1), characterised in that the locking edge (21 ) is arranged at the end of the lower (2.2) ofthetwo retaining lugs and the counter-edge (11 ) is arranged in the edge piece (11) of the longitudinal wall (1).

2. A light screen as claimed in Claim 1, characterised in that the counter-edge (110) is positioned at the lower end of an upwardly open retaining lug (12) in the edge piece (11), through which the end of the lower retaining lug (2.2) passes.

## Revendications

1. Paralume ayant deux parois longitudinales (1 ) à branche marginale (11 ) recourbée vers l'arrière en forme de V et des lamelles transversales (2) qui sont disposées transversalement entre les parois longitudinales, qui, de chaque côté frontal, pénètrent, par deux pattes de fixation (2.1, 2.2) en forme de crochets, et ayant des contre-dépouilles, dans des fentes de réception conjuguées ménagées dans la paroi longitudinale (1 ) et qui sont fixées, dans la position qu'elles doivent prendre, par une arête de blocage (21 ), qui s'appuie sur une arête antagoniste (110) élastique, des parois longitudinales (1 ), caractérisé en ce que l'arête de blocage (21) est disposée à l'extrémité de la patte inférieure (2.2) des deux pattes de fixation et l'arête antagoniste (110) est disposée dans l'aile marginale (11 ) de la paroi longitudinale (1 ).

2. Paralume suivant la revendication 1, caractérisé en ce que l'arête antagoniste (110) se trouve à l'extrémité inférieure d'une fente de fixation (12) débouchant vers le haut, ménagée dans l'aile marginale et dans laquelle passe l'extrémité de la patte de fixation inférieure (2.2).
